# EUROPÄISCHE PATENTSCHRIFT

(11) **EP 1 038 602 B1**
(45) Veröffentlichungstag und Bekanntmachung des Hinweises auf die Patenterteilung: **22.05.2002**
(21) Anmeldenummer: 00250100.5
(22) Anmeldetag: 23.03.2000
(51) Int. Cl.: B21D 3/05

(54) **Verfahren und maschinelle Einrichtung zum Richten von Profilen**
Method and device for straightening profiles
Méthode et dispositif pour cintrer des profiles

(30) Priorität: 26.03.1999 DE 19915145; 13.03.2000 DE 10013229
(43) Veröffentlichungstag der Anmeldung: 27.09.2000
(73) Patentinhaber: SMS Demag AG, 40237 Düsseldorf (DE)
(72) Erfinder: Pohl, Siegfried, Ing., 47057 Düsseldorf (DE); Riffelmann, Manfred, Dipl.-Ing., 47445 Moers (DE)
(74) Vertreter: Meissner, Peter E., Dipl.-Ing.

(56) Entgegenhaltungen:
- EP-A- 0 551 656
- DE-A- 1 752 406
- US-A- 5 115 653

## Beschreibung

Die Erfindung betrifft ein Verfahren, sowie eine maschinelle Einrichtung zum Richten von Profilen mit Hilfe ein oder mehrerer oberhalb und unterhalb des Richtgutes auf zueinander parallelen Richtachsen in Reihe angeordneter Richtwerkzeuge zur Beseitigung mehrachsiger Abweichungen vom geforderten Profil. Als nächstkommender Stand der Technik ist die EP-A-0 551 656 anzusehen.

Profile gelangen nach dem Walzen auf ein Kühlbett. Hier verbleiben sie zur Abkühlung im allgemeinen bis auf eine Temperatur von ca. 60°C. Durch den Walzprozess, wie aber insbesondere auch durch die Abkühlung verwerfen sich besonders unsymmetrische die Profile vertikal, wie auch horizontal und können sich zusätzlich noch um ihre Längsachse verdrehen. Die Folgen sind neben der geometrischen Ungleichförmigkeit des Walzgutes Eigenspannungen im Material, die sich bei Zerteilung des Profils noch deutlicher zeigen.

Zum Richten von langgestreckten, zylindrischen Werkstücken ist eine Maschine bekannt, bei der mindestens drei Richtkörper das Werkstück in einer Ebene umgreifen ( DE 196 51 422 A1). Durch diese Anordnung der Richtkörper in einer Ebene ist ein Richten von Profilen nicht möglich.

Weiterhin ist aus der DE-B-1264936 eine Einrichtung zum Nachbiegen dünnwandiger Profile in ihre Sollform bekannt, wobei je nach Art des Profils unterschiedliche Formrollen zur Anwendung kommen. Für U-förmig gewinkelte Profile ist dabei auch ein Formwerkzeug bekannt, dass ein scheibenartiges, sich in das Profil hinein erstreckendes Werkzeug aufweist. Um in dem verhältnismäßig engen Spalt beidseitig arbeiten zu können, ist das Werkzeug aufnehmende Antriebsaggregat kippbar gelagert.
Ein Richten von durch Walzen entstandenen, dickwandigen Profilen, ist mit dieser Einrichtung nicht möglich.

Bisher hat man mit Richtmaschinen, insbesondere solchen die für dickwandigere Profile verwendet wurden, eine zweiachsige Planlage erzeugt, indem das Profil an einigen Flächen mit Hilfe von ober- und unterhalb des Richtgutes angeordneten Richtwalzen, die auf jeweils in derselben Ebene angeordneten Richtachsen oder - Scheiben mit voreingestellter Teilung bzw. einem bestimmten Abstand gelagert sind, einer Wechselbiegung unterworfen wird. Die Wechselbiegungen führen dann idealerweise zu einer Verbesserung der Geradheit in vertikaler, wie auch ggf. in horizontaler Richtung.

Aufgrund der einseitigen Lagerung der bekannten Richtachsen kommt es beim Richtprozess zu einer Durchbiegung der Richtachsen. Dieses führt zu einer ungewollten, nicht kompensierbaren Richtspaltaufweitung zwischen den Richtrollen, die auf einer Welle befestigt sind, die letztlich eine Beeinträchtigung des Richtergebnisses durch ungleichförmige Wechselbiegung und damit Spannungsverteilungen, sowie ungleichförmige plastische Verformungen ergibt. Dabei ist zu berücksichtigen, dass der gesamte Auffederungsbetrag sich dabei aus der Verformung der Lager, der Einbaustücke, dem Ständer und - bei elektro-mechanischer Anstellung - aus denen der Spindeln und Schneckenräder selbst zusammensetzt. Da für verschiedene Profile unterschiedlichste Richtkräfte erforderlich sind, resultieren daraus immer unterschiedliche Gesamtauffederungen.

Da bei einer elektro - mechanischen Anstellung der Richtachsen z.B. über eine Spindel der Richtspalt ohne Material voreingestellt wird, ist auch die Möglichkeit der genügend schnellen Korrektur des Richtspaltes unter Richtkraft nicht gegeben. Höhere Belastungen durch z.B. größere Ungeradheiten lassen sich deshalb systembedingt nicht kompensieren.

Auch eine Schnellzustellung, d.h. Einfädeln des Profils bei geöffneter Anstellung und anschließendes Zufahren, ist mit elektro-mechanischer Anstellung nicht zu realisieren.

Ferner kann es aber auch zu einer Überlastung der Richtwellen - mit der Folge eines Bruches - kommen, falls ein Anstellwert zu hoch gewählt wurde.

Durch den Aufbau der Richtwalzen aus Scheiben ist zwar die gezielte Beeinflussung des Profils möglich, wodurch ihre Maßhaltigkeiten eingestellt werden können. Weil die Ungleichförmigkeiten über die Länge des Profils unterschiedliche Ausprägungen haben können, entstehen zusätzliche veränderliche Kräfte, die sich, wie oben dargestellt, auch auf die Richtachsendurchbiegung auswirken.

Aufgabe der vorliegenden Erfindung ist es ein Verfahren und eine maschinelle Einrichtung zum eigenspannungsarmen Richten von Profilen zu schaffen, mit dem bzw. der eine verbesserte Richtwirkung durch Berücksichtigung von Richtachsendurchbiegungen infolge veränderlicher Richtkräfte erzielt wird.

Zur Lösung der Aufgabe wird ein Verfahren vorgeschlagen, dass ausgehend vom Stand der Technik gemäß Oberbegriff von Anspruch 1, sowohl die Richtkraftanstellung wie auch die Verstellung der horizontalen Neigung der anstellbaren Richtachse hydraulisch erfolgen, wobei das Hydrauliksystem so ausgelegt ist, dass sowohl eine schnelle Positionsveränderung am vorderen und hinteren Hydraulikzylinder wie auch ausschließlich am hinteren Hydraulikzylinder derart möglich ist, dass die Richtkraft und/oder die horizontale Neigung der anstellbaren Richtachse auch während des Richtens einstellbar sind.

Das erfindungsgemäße Richtverfahren ermöglicht eine sehr schnelle Kompensation der Biegung der Richtachsen während des Richtprozesses und gestattet damit die Korrektur des Richtspaltes bei sich ändemden Richtkräften.

Zusätzlich ist nach einer Weiterbildung der Erfindung jede Richtachse mit den Richtwerkzeugen unabhängig von der anderen Richtachse ohne Last in Achsrichtung verstellbar. Diese Verstellung erfolgt elektro-mechanisch, wobei dann eine hydraulische Verspannung vorgenommen wird, so dass eine spielfreie Axialposition erreicht wird.

Auf diese Weise können Profilungenauigkeiten auch in der Querebene ausgeglichen werden.

Vorzugsweise ist vorgesehen, daß jede Verstelleinrichtung über ein Meßsystem verfügt, dessen Signal in ein computerbasiertes Regelmodell eingespeist wird, mit dem unter Berücksichtigung der Geometrie der Richtmaschine und der Meßergebnisse die Richtwalzenposition, sowie die Richtwalzenanstellung mit der sich einstellenden Richtachsenbiegung berechnet und Vorgaben zur Optimierung des Richtspaltes bestimmt werden, mit denen die Richtachsen eingestellt werden.

Der Vorteil des erfindungsgemäßen Verfahrens besteht darin, daß mit Verstellung der Systeme der Richtspalt auch unter Richtkraft nachgeregelt werden kann. Auf diese Weise können Richtkraftschwankungen durch ungerade oder ungleichförmige Gestalt des Profils dynamisch ausgeglichen werden. Die hydraulische Anstellung erlaubt auch die einfache Realisierung der Überlastsicherung, weil hierzu nur ein Druckbegrenzungsventil in das Hydrauliksystem integriert werden muß. Durch die Optimierung des Richtspaltes wird neben einer Steigerung der Geradheit dem Profil auch die Verdrehung genommen und die Spannungsverteilung homogenisiert.

Eine maschinelle Einrichtung zum Richten von Profilen nach dem Oberbegriff von Anspruch 4 ist dadurch gekennzeichnet, daß mindestens eine, vorzugsweise die untere Richtrolleinheit, über an den beiden Enden der Richtachse angelenkte vertikal wirkende Hydraulikzylinder höhen- und neigungsverstellbar ist.

Vorteilhaft ist es, wenn der der Richteinheit zugewandte Hydraulikzylinder als Richtkraftzylinder vorrangig zur Einstellung des Richtspaltes vorgesehen ist und der der Richteinheit abgewandte Hydraulikzylinder als Neigungszylinder. Damit kann eine Kompensation der Richtachsendurchbiegung nur durch Hubänderung des Neigungszylinders realisiert werden. Dies hat für das Meßsystem zur Folge, dass der Einfluß der Neigung den Einstellwert nicht verfälscht.

Dadurch, dass alle Richtachsen über als Gewindespindeln und/oder Hydraulikzylinder ausgebildete horizontale Verstellantriebe unabhängig voneinander axial verschiebbar sind, läßt sich eine spielfreie Feststellung der axialen Position der oberen und unteren Richtachse erreichen.

Vorzugsweise sind am Richtkraftzylinder, am Neigungszylinder und an dem horizontalen Verstellantriebe Wegmeßgeber sowie am Richtkraftzylinder Kraftmeßeinrichtungen vorgesehen, deren Meßwerte zusammen mit dem die gemessene Stromaufnahme an den Hauptantrieben repräsentierenden Meßwerten einem Rechner zuführbar sind, in dem unter Zugrundelegung eines Rechenmodells die Einstellwerte für die Freiheitsgrade der maschinellen Einrichtung errechenbar sind. Auf diese Weise läßt sich eine geregelte Einstellung und Nachregelung der Achsneigung zur Kompensation der Biegung um einen parallelen Richtspalt erzeugen, so daß mit dem erfindungsgemäßen Richtverfahren, sowie der maschinellen Einrichtung eine unabhängig voneinander spielfreie Festlegung der axialen Position der oberen und der unteren Richtachse ebenso möglich ist, wie neben der vertikalen auch eine horizontale Richt- und Kallibrierfähigkeit. Die erfindungsgemäße Einstellung und Nachregelung der Achsneigung erzeugt auch unter Walzlast einen parallelen Richtspalt.

Die Erfindung wird nachfolgend anhand der Zeichnungen näher erläutert.

Dabei zeigt:
Fig.1 eine Richtvorrichtung mit oberer und unterer Richtachse und
Fig. 2 nur die untere Richtachse der Richtrolleneinheit, teilweise im Schnitt.

Die Richtmaschine besteht im Wesentlichen aus einer, in ihren Einzelheiten nicht näher dargestellten oberen und unteren Richtrolleneinheit 4. Die obere Richtrolleneinheit beinhaltet jeweils einen Antrieb incl. Getriebe 1 welcher mit der oberen Richtachse 2 verbunden ist, auf der eine oder mehrere Richtscheiben 3 z.B. unterschiedlichen Durchmessers oberhalb des nicht dargestellten Profils auf einer Hülse zu der Richtrolleneinheit 4 vormontiert angeordnet sind.

Jede untere Richtrolleneinheit 4 ist höhenverstellbar. Über einen Hydraulikzylinder 5,6 wird die Richtachse12 in ihre Position gebracht. Während der der Richtrolleneinheit 4 zugewandte Richtzylinder 5 vorrangig den Richtspalt einstellt, wird über den am freien Ende der Richtachse befindlichen Neigungszylinder 6 die sich unter Last einstellende Richtachsenbiegung kompensiert. Hierzu ist die untere Richtachse 12 über dem Richtkraftzylinder 5 in einer Kugelkallotte 10 gelenkig gelagert.

Die untere Richtachse 12 wird in einem Schlitten 11 geführt der im Grundrahmen der Maschine befestigt ist. Die untere 12 wie auch obere 2 Richtachse sind in Wälzlagem gelagert und werden durch einen Getriebemotor 13 axial verstellt. Die angefahrene Position wird über einen hydraulischen Klemmechanismus spielfrei verspannt. Zur gezielten Einstellung sind am Achsenende Wegmeßsysteme angebracht, welche in die Steuerung eingebunden sind. Über die Wegmeßeinrichtung für die horizontale Verstellung des Richtrollensatzes 4 sind auch hier die Voraussetzungen zur genauen Positionierung gegeben. Dieser Freiheitsgrad kommt insbesondere dem Richten und Kallibrieren von unsymetrischen Profilen zugute.

Das zur Regelung und Einstellung der Maschine gehörige Computermodel bezieht für den Set-Up profilbezogene Werte, die aus einer Datenbank stammen. Der Richtkraftzylinder 5 besitzt zusätzlich eine Richtkraftmessung 7. Der Neigungszylinder 6 am freien Ende der Richtachse hat wie das Richtachsenende ebenfalls ein Wegmeßsystem 9. Alle Wegmeßsysteme haben die Aufgabe ihren Istwert für die Steuerung bereit zu stellen, und dienen auch dazu Lageveränderungen gezielt anzufahren.

Bei der in Figur 2 gezeigten Ausführung, ist die Wegmeßeinrichtung nicht an der Basis der Vertikalverstellung - also unterhalb der Richtachse - angeordnet, sondem an der der Richtachse gegenüberliegenen Städerseite.
Die Wegmeßeinrichtung kann ein Lineargeber 14 sein, zu dem ein Magnet gehört, der - wie bisher - an der verstellbaren Achse befestigt ist.
Durch diese Ausgestaltung wird erreicht, dass die Auffederung der Einbaustücke und des Ständers selbst mit gemessen wird, so dass als zusätzlicher Kompensationswert nur noch die Walzenaufbiegung zu berücksichtigen ist.

### Bezugszeichenliste

Getriebe 1
obere Richtachse 2
Richtscheiben 3
Profils 4
Richtzylinder 5
Neigungszylinder 6
Walzkraftmessung 7
Wegmeßeinrichtung (Lineargeber) 8
Wegmeßsystem 9
Kugelkalotte 10
Schlitten 11
untere Richtachse 12
Getriebemotor 13

## Patentansprüche

1. Verfahren zum Richten von Profilen durch Beseitigung mehrachsiger Abweichungen vom geforderten Profil sowie von der geforderten Geradheit mit Hilfe ein oder mehrerer oberhalb und unterhalb des Richtgutes auf zueinander parallelen Richtachsen (2, 12) in Reihe angeordneter Richtwerkzeuge (3)
**dadurch gekennzeichnet,**
**dass** sowohl die Richtkraftanstellung wie auch die Verstellung der horizontalen Neigung der anstellbaren Richtachse (12) hydraulisch erfolgen, wobei das Hydrauliksystem so ausgelegt ist, dass sowohl eine schnelle Positionsveränderung am vorderen und hinteren Hydraulikzylinder wie auch ausschließlich am hinteren Hydraulikzylinder derart möglich ist, dass die Richtkraft und/oder die horizontale Neigung der anstellbaren Richtachse (12) auch während des Richtens einstellbar sind.

2. Verfahren nach Anspruch 1,
**dadurch gekennzeichnet,**
**dass** jede Richtachse (2, 12) mit den Richtwerkzeugen (3) unabhängig von der anderen Richtachse (2, 12) des Richtprozesses in Achsrichtung verstellbar ist.

3. Verfahren nach Anspruch 1 und 2,
**dadurch gekennzeichnet,**
**dass** jede Verstelleinrichtung über ein Meßsystem verfügt, dessen Signal in ein computerbasiertes Regelmodell eingespeist wird, mit dem unter Berücksichtigung der Geometrie der Richtmaschine und der Meßergebnisse die Richtwalzenposition, sowie die Richtwalzenanstellung mit der sich einstellenden Richtachsenbiegung berechnet und Vorgaben zur Optimierung des Richtspaltes bestimmt werden, mit denen die Richtachsen (2, 12) eingestellt werden.

4. Maschinelle Einrichtung zum Richten von Profilen durch Beseitigung mehrachsiger Abweichungen vom geforderten Profil sowie von der geforderten Geradheit mit Hilfe mehrere oberhalb und unterhalb des Richtgutes auf zueinander parallelen Richtachsen (2, 12) in Reihe angeordneter Richtwerkzeuge (3)
**dadurch gekennzeichnet,**
**dass** die anstellbare Richtachse (12), über an den beiden Enden der Richtachse (12 ) angelenkte vertikal wirkende Hydraulikzylinder (5,6 ) höhen - und neigungsverstellbar ist.

5. Maschinelle Einrichtung nach Anspruch 4 ;
**dadurch gekennzeichnet,**
**dass** der der Richteinheit zugewandte Hydraulikzylinder als Richtkraftzylinder ( 5 ) und der abgewandte Hydraulikzylinder als Neigungszylinder (6) ausgebildet sind, und dass zur Kompensation der Richtachsendurchbiegung die Neigungsverstellung nur durch den Neigungszylinder (6) erfolgt.

6. Maschinelle Einrichtung nach einem oder mehreren der Ansprüche 4 bis 5;
**dadurch gekennzeichnet,**
**dass** beide Richtachsen (2,12) über horizontale Verstellantriebe unabhängig voneinander mechanisch axial verschiebbar und hydraulisch klemmbar sind.

7. Maschinelle Einrichtung nach Anspruch 4;
**dadurch gekennzeichnet,**
**dass** die horizontalen Verstellantriebe als hydraulisch spielfrei verspannte Gewindeverstellbuchsen ausgebildet sind.

8. Maschinelle Einrichtung nach Anspruch 4;
**gekennzeichnet durch**
am Richtkraftzylinder (5), am Neigungszylinder (6) und an dem horizontalen Verstellantriebe vorgesehene Wegmeßgeber (9,14) sowie am Richtkraftzylinder vorgesehene Kraftmeßeinrichtungen (7), deren Meßwerte zusammen mit dem die gemessene Stromaufnahme an den Hauptantrieben (1) repräsentierenden Meßwerten einem Rechner zuführbar sind, in dem unter Zugrundelegung eines Rechenmodells die Einstellwerte für die Freiheitsgrade der maschinellen Einrichtung errechenbar sind.

9. Maschinelle Einrichtung nach Anspruch 8,
**dadurch gekennzeichnet,**
**dass** der Wegmeßgeber (8) an der der vertikal verstellbaren Richtachse gegenüberliegenden Ständerseite befestigt ist.

10. Maschinelle Einrichtung nach einem der Ansprüche 8 und 9,
**dadurch gekennzeichnet,**
**dass** der Wegmeßgeber (8) ein Lineargeber ist, dessen zugehöriger Magnet an der verstellbaren Richtachse befestigt ist.

## Claims

1. Method for straightening profiles by eliminating multi-axis deviations from the required profile and also from the required straightness by means of one or more straightening tools (3) which are disposed in series above and below the item to be straightened on straightening axles (2, 12) which are parallel to each other,
**characterised in that**
both the straightening power actuation and also the adjustment of the horizontal inclination of the actuatable straightening axle (12) are effected hydraulically, the hydraulic system being designed such that both a fast change in position at the front and rear hydraulic cylinder just as also exclusively at the rear hydraulic cylinder is possible in such a manner that the straightening power and/or the horizontal inclination of the actuatable straightening axle (12) are also adjustable during straightening.

2. Method according to claim 1,
**characterised in that**
each straightening axle (2, 12) with the straightening tools (3) is adjustable in axial direction independently of the other straightening axle (2, 12) of the straightening process.

3. Method according to claim 1 and 2,
**characterised in that**
each adjustment device has a measuring system, the signal of which is fed into a computer-based control model, by means of which, taking into account the geometry of the straightening machine and the measured results, the straightening roller position and also the straightening roller actuation with the adjusting straightening axle deflection are calculated and settings for optimising the straightening gap are determined, by means of which the straightening axles (2, 12) are adjusted.

4. Mechanical device for straightening profiles by eliminating multi-axis deviations from the required profile and also from the required straightness by means of a plurality of straightening tools (3) which are disposed in series above and below the item to be straightened on straightening axles (2, 12) which are parallel to each other,
**characterised in that**
the actuatable straightening axle (12) is adjustable in height and in inclination via vertically operating hydraulic cylinders (5, 6) which are coupled to both ends of the straightening axle (12).

5. Mechanical device according to claim 4,
**characterised in that**
the hydraulic cylinder orientated towards the straightening unit is configured as a straightening power cylinder (5) and the hydraulic cylinder orientated away from the straightening unit as an inclination cylinder (6) and
**in that** the adjustment of the inclination is effected only by the inclination cylinder (6) in order to compensate for the straightening axle deflection.

6. Mechanical device according to one or more of the claims 4 to 5,
**characterised in that**
both straightening axles (2, 12) are mechanically axially displaceable independently of each other via horizontal adjustment drives and are hydraulically clampable.

7. Mechanical device according to claim 4,
**characterised in that**
the horizontal adjustment drives are configured as hydraulically clearance-free tensioned thread adjustment bushes.

8. Mechanical device according to claim 4,
**characterised by**
path measurement probes (9, 14) provided on the straightening power cylinder (5), on the inclination cylinder (6) and on the horizontal adjustment drive and also power measuring devices (7) provided on the straightening power cylinder, the measured values of which can be supplied to a computer together with the measured values representing the measured current input at the main drives (1), in which computer the adjustment values for the degrees of freedom of the mechanical device can be calculated by establishing a computer model.

9. Mechanical device according to claim 8,
**characterised in that**
the path measuring probe (8) is mounted on the stand side which is situated opposite the vertically adjustable straightening axle.

10. Mechanical device according to one of the claims 8 and 9,
**characterised in that**
the path measuring probe (8) is a linear probe, the associated magnet of which is mounted on the adjustable straightening axle.

## Revendications

1. Procédé pour dresser des profilés en éliminant des écarts multiaxiaux du profilé exigé, ainsi que de la rectitude exigée, à l'aide d'un ou plusieurs outils de dressage (3) agencés en série au-dessus et au-dessous de la matière dressée sur des axes de dressage (2, 12) parallèles l'un à l'autre,
**caractérisé en ce qu'**aussi bien le réglage de la force de dressage qu'également le réglage de l'inclinaison horizontale de l'axe de dressage réglable (12) sont effectués de façon hydraulique, le système hydraulique étant dimensionné de sorte qu'aussi bien une modification de position rapide sur le vérin hydraulique avant et le vérin hydraulique arrière, qu'également, exclusivement, sur le vérin hydraulique arrière, est possible, de sorte que la force de dressage et/ou l'inclinaison horizontale de l'axe de dressage réglable (12) peuvent être réglées également pendant le dressage.

2. Procédé selon la revendication 1,
**caractérisé en ce que** chaque axe de dressage (2, 12) peut être réglé en direction axiale par les outils de dressage (3) indépendamment de l'autre axe de dressage (2, 12) du processus de dressage.

3. Procédé selon les revendications 1 et 2,
**caractérisé en ce que** chaque dispositif de réglage dispose d'un système de mesure dont le signal est fourni à un modèle de réglage basé sur ordinateur, par lequel, en tenant compte de la géométrie de la machine de dressage et des résultats de mesure, la position des cylindres de dressage, ainsi que le réglage des cylindres de dressage avec la flexion réglée des axes de dressage sont calculés et des normes sont déterminées pour optimiser la fente de dressage, grâce auxquelles les axes de dressage (2, 12) sont réglés.

4. Dispositif mécanique pour dresser des profilés en éliminant des écarts multiaxiaux du profilé exigé, ainsi que de la rectitude exigée, à l'aide de plusieurs outils de dressage (3) agencés en série au-dessus et au-dessous de la matière dressée sur des axes de dressage (2, 12) parallèles l'un à l'autre,
**caractérisé en ce que** l'axe de dressage réglable (12) peut être réglé en hauteur et en inclinaison par l'intermédiaire de vérins hydrauliques (5,6) agissant verticalement, articulés aux deux extrémités de l'axe de dressage (12).

5. Dispositif mécanique selon la revendication 4,
**caractérisé en ce que** le vérin hydraulique en regard de l'unité de dressage est réalisé comme vérin de force de dressage (5) et le vérin hydraulique éloigné comme vérin d'inclinaison (6), et **en ce que**, pour compenser la flexion des axes de dressage, le réglage de l'inclinaison est effectué uniquement par le vérin d'inclinaison (6).

6. Dispositif mécanique selon une ou plusieurs des revendications 4 à 5,
**caractérisé en ce que** les deux axes de dressage (2, 12) peuvent être mécaniquement déplacés axialement et serrés hydrauliquement indépendamment l'un de l'autre par l'intermédiaire d'entraînements de réglage horizontaux.

7. Dispositif mécanique selon la revendication 4,
**caractérisé en ce que** les entraînements de réglage horizontaux sont réalisés comme douilles de réglage filetées tendues sans jeu hydrauliquement.

8. Dispositif mécanique selon la revendication 4,
**caractérisé par** des capteurs de mesure de position (9, 14) prévus sur le vérin de force de dressage (5), sur le vérin d'inclinaison (6) et sur les entraînements de réglage horizontaux, ainsi que des dispositifs de mesure de force (7) prévus sur le vérin de force de dressage, dont les valeurs de mesure, en même temps que les valeurs de mesure représentant la consommation de courant mesurée sur les entraînements principaux (1), peuvent être amenées à un calculateur dans lequel, en se basant sur un modèle de calcul, les valeurs de réglage pour les degrés de liberté du dispositif mécanique peuvent être calculées.

9. Dispositif mécanique selon la revendication 8,
**caractérisé en ce que** le capteur de mesure de position (8) est fixé sur le côté du montant opposé à l'axe de dressage verticalement réglable.

10. Dispositif mécanique selon une des revendications 8 et 9,
**caractérisé en ce que** le capteur de mesure de position (8) est un capteur linéaire dont l'aimant correspondant est fixé à l'axe de dressage réglable.
